# EUROPÄISCHE PATENTSCHRIFT

(11) **EP 0 935 727 B1**
(45) Veröffentlichungstag und Bekanntmachung des Hinweises auf die Patenterteilung: **14.05.2003**
(21) Anmeldenummer: 98945302.2
(22) Anmeldetag: 02.09.1998
(51) Int. Cl.: F21V 11/16, F21V 17/00

(54) **SCHEINWERFER FÜR FAHRZEUGE**
HEADLIGHT FOR VEHICLES
PROJECTEUR POUR VEHICULES

(30) Priorität: 05.09.1997 DE 19738831
(43) Veröffentlichungstag der Anmeldung: 18.08.1999
(73) Patentinhaber: Hella KG Hueck & Co., 59552 Lippstadt (DE)
(72) Erfinder: WÄSCHER, Arnulf, D-59457 Werl (DE)
(86) Internationale Anmeldenummer: EP9805552
(87) Internationale Veröffentlichungsnummer: WO99013264

(56) Entgegenhaltungen:
- EP-A- 0 200 928
- EP-A- 0 212 211
- EP-A- 0 355 529
- DE-A- 3 535 249
- FR-A- 2 687 760

## Beschreibung

Die Erfindung betrifft, wie im Oberbegriff von Patentanspruch 1 angegeben, einen Scheinwerfer für Fahrzeuge mit einem Reflektor, mit einer in einem Brennort des Reflektors angeordneten Lichtquelle, mit einer vor dem Reflektor angeordneten Linse, mit einer zwischen Reflektor und Linse angeordneten und aus Blech bestehenden Blende, deren Blendenkante die Hell-Dunkel-Grenze einer Lichtfigur erzeugt und mit einem die Linse und die Blende tragenden Gestell.

Ein solcher Scheinwerfer für Fahrzeuge ist aus der EP 0 200 928 A2 bekannt. Eine Lichteinheit des Scheinwerfers besteht aus einem ellipsoidförmigen Reflektor, einer im Inneren des Reflektors angeordneten Lichtquelle und einem vor dem Reflektor angeordneten und an dem äußeren umlaufenden Rand des Reflektors angebrachten Gestell, welches eine Linse und eine zwischen Linse und Reflektor angeordnete Blende trägt. Als Lichtquelle kann eine Glühlampe oder eine Gasentladungslampe dienen. Das Gestell ist aus einem Tiefziehblech hergestellt. Tiefziehbleche lassen sich gut plastisch verformen und weisen somit eine sehr geringe Elastizität auf. Das Gestell weist einen im Tiefziehverfahren hergestellten Tragring auf, in welchem von der Vorderseite der Lichteinheit her die Linse und ein die Linse in dem Tragring festsetzender Sprengring eingesetzt ist. Mit dem Tragring sind Tragbeine einstückig ausgeführt, die an dem äußeren Rand des Reflektors festgesetzt sind. Die Blende ist über ein armförmiges Halteelement, welches zwischen zwei Tragbeinen des Gestells angeordnet ist, einstückig mit dem Tragring ausgeführt. Die Blende ist um eine von einem Biegebereich des armförmigen Halteelementes gebildeten Schwenkstelle zur Linse hin geschwenkt. Die Blende ist plattenförmig ausgeführt und verläuft in einer quer zur Lichtaustrittsrichtung verlaufenden Ebene. Die in der Ebene verlaufende Blendenkante der Blende liegt in einem Brennort der Linse und erzeugt eine Hell-Dunkel-Grenze einer Lichtfigur des Lichtsystems.

Ein Abschnitt der Blendenkante verläuft horizontal, während der andere Abschnitt ausgehend von der optischen Achse schräg nach unten verläuft. Dadurch entsteht auf der Fahrbahn eine asymmetrische Lichtverteilung. Die in einer Ebene verlaufende Blende weist an ihren seitlichen freien Enden zur Linse hin abgewinkelt freie Endabschnitte auf, welche an den jeweils benachbarten Tragbeinen durch Laserschweißen festsetzbar sind. Die Befestigung der Blende an den Tragbeinen kann auch durch Löten, Nieten oder Schrauben erfolgen. Ein Verrasten der Blende mit den Tragbeinen ist wegen einer zu geringen Elastizität des Tiefziehbleches nicht möglich. Um einen ausreichend langen Federweg an der Verrastungsstelle zu erhalten, müßte die an den Tragbeinen zu verrastenden Endabschnitte der Blende sehr lang ausgeführt sein. Hierbei wäre jedoch die Federkraft sehr klein und somit keine sichere Verrastung der Blende mit dem Gestell gegeben.

Bei dem aus der EP 0 212 211 B1 bekanntgewordenen Scheinwerfer für Fahrzeuge dient das Lichtsystem zur Erzeugung eines Nebellichtes. Solche Lichtsysteme bauen wesentlich kleiner als die ein asymmetrisches Licht erzeugenden Lichtsysteme und weisen wegen ihrer kleinen Bauweise meistens eine Blende auf, deren Blendenkante bogenförmig verläuft. Die bogenförmig verlaufende Blendenkante ist von einer Blende gebildet, die ein zylindrischer Wandabschnitt ist. Die Linse und die Blende sind von der Seite des Reflektors her in das mit dem Reflektor verbundene Gestell eingesetzt und an dem Tragring des Gestells festgesetzt. Bei einem aus der Praxis bekannten Scheinwerfer ist die bogenförmige Blende aus Zinkdruckguß hergestellt und weist angeformte Nietzapfen auf, durch die die Blende an dem Gestell festsetzbar ist. Die Herstellung einer solchen Blende ist kostenintensiv und ihre Montage umständlich und zeitaufwendig.

Aufgabe der Erfindung ist es, den im Oberbegriff des Anspruchs 1 beschriebenen Scheinwerfer für Fahrzeuge derart zu gestalten, daß die Blende an dem Gestell, ohne ein zusätzliches Befestigungsmittel verwenden zu müssen, selbsttätig an dem Gestell mit einer großen Haltekraft festsetzbar ist.

Diese Aufgabe wird nach der Erfindung dadurch gelöst, daß die Blende mit ihrer Blendenkante bogenförmig verläuft und ein federndes Bogenteil ist, das an seinen freien Enden durch in Rastöffnungen eingreifende Rastelemente mit dem Gestell verbunden ist und die Rastelemente in den Rastöffnungen haltert. Die Blende ist durch ihren bogenförmigen Verlauf selbst eine Spreizfeder, welche einfach und leicht in das Gestell einsetzbar ist. Die Blende muß nicht, wie bei dem aus der EP 0 200 928 A2 und DE 35 35 249 A1 bekanntgewordenen Scheinwerfer mit ihrer Blendenkante gegenüber der Linse justiert werden, da nach dem Verrasten der Blende mit dem Gestell ein bestimmter Abstand der Blendenkante zur Linse besteht. Weil die Blende durch ihren bogenförmigen Verlauf die Spreizfeder selbst ist, weist sie an den mit dem Gestell verrasteten freien Endabschnitten auch dann einen ausreichend großen Federweg auf, wenn sie aus einem Blech mit sehr geringer Elastizität hergestellt ist. Dies ist sehr vorteilhaft, wenn die Blende, wie bei dem aus der EP 0 200 928 A2 bekannten Scheinwerfer für Fahrzeuge, einstückig mit dem Gestell aus Tiefziehblech hergestellt ist. Tiefziehbleche sind gut plastisch verformbar und weisen somit eine sehr kleine Elastizität auf. Außerdem können Blenden, welche aus einem Blech mit guter plastischer Verformung hergestellt sind, so dickwandig ausgeführt sein, daß die an der Blendenkante entstehende hohe Wärme gut über die Blende und das Gestell abgeleitet wird.

Bei hoher Formstabilität der Blende nimmt ihre Elastizität zu den freien Enden zu, welche mit dem Gestell selbsttätig verrastet sind, wenn die bogenförmige Blende sich zu ihren freien Enden hin verjüngt. Die Formstabilität der Blende und ihre Federkraft an ihren freien Enden erhöht sich, wenn die bogenförmige Blende mindestens eine eingedrückte Versteifungsrinne aufweist, welche sich zu den freien Enden hin erstreckt.

Der von der Blende gebildete Bogen ist so lang wie möglich gestaltet und die mit dem Gestell verrasteten freien Enden der Blende sind so weit wie möglich voneinander entfernt angeordnet, wenn die freien Enden der bogenförmigen Blende benachbart zu einer Fläche liegen, in welcher die Blendenkante verläuft. Dadurch ist eine sehr große Federkraft und ein großer Federweg der Blende an ihren freien Enden gegeben.

Die Blende ist bei ihrer Montage von der Seite des Reflektors her, ohne sich mit dem Gestell zu verhaken, leicht und schnell mit dem Gestell verrastbar, wenn die Rastelemente von zum Reflektor hin abgewinkelten freien Enden der bogenförmigen Blende gebildet sind. Ein Verhaken der bogenförmigen Blende bei der Montage ist nicht möglich, da die Rastelemente einen zur Linse hin gerichteten Biegebereich aufweisen, welcher an dem Gestell entlanggleitet, bis die Rastelemente der Blende in die Rastöffnungen des Gestells selbsttätig eingreifen. Nach einem Verrasten der Blende mit dem Gestell ist die Blendenkante sehr genau zur Linse beabstandet, wenn die abgewinkelten Rastelemente der Blende mit ihrem abgerundeten Biegebereich federnd an der zum Reflektor hin gerichteten inneren Kante der Rastöffnung des Gestells und mit der zum Reflektor hin gerichteten schmalen Seitenfläche an der zur Linse hin gerichteten schmalen Innenfläche der Rastöffnung anliegen. Beim Einrasten der Rastelemente in die Rastöffnungen gleiten die Rastelemente mit ihrem Biegebereich an der zum Reflektor hin gerichteten inneren Kante der Rastöffnungen entlang, bis die Rastelemente mit ihrer zum Reflektor hin gerichteten schmalen Seitenfläche an der zur Linse hin gerichteten schmalen Innenfläche der Rastöffnung anschlagen. In vertikaler Richtung ist die Blende an dem Gestell genau arretiert, wenn die Rastelemente mit einem kleinen Spiel zwischen den in Lichtaustrittsrichtung verlaufenden schmalen Innenflächen der Rastöffnung eingreifen. Ein kleines Spiel ist notwendig, da sonst ein selbsttätiges Eingreifen der Rastelemente in die Rastöffnung nicht möglich ist.

Die Bautiefe der den Reflektor, die Linse, die Blende und das Gestell aufweisenden Lichteinheit ist sehr klein, wenn die in die Rastöffnungen eingreifenden Rastelemente zwischen den freien Enden der bogenförmigen Blende und einem die Linse aufnehmenden Tragring des Gestells bestehen. Außerdem kann die Blende eine sehr große Federkraft auf das Gestell ausüben, ohne daß das Gestell an den Verrastungsstellen eine plastische Verformung erfährt.

Die Blende ist einfach zu montieren, wenn zwischen der bogenförmigen Blende und dem Gestell eine Schwenkstelle besteht, um die die Blende bis zu ihrer Verrastung mit dem Gestell zur Linse hin geschwenkt ist. Die Schwenkstelle kann von einer zwischen Blende und Gestell bestehenden Steckverbindung gebildet sein. Weiterhin besteht durch die Schwenkstelle zusätzlich zu den Verrastungsstellen ein dritter Haltepunkt zwischen Blende und Gestell. Die Blendenkante ist zur Linse hin auch bei einer zwischen dem Rastelement und den Rastöffnungen bestehenden Spielpassung sehr genau zur Linse beabstandet, wenn die Schwenkstelle von einem Bereich eines die bogenförmige Blende mit dem Tragring einstückig verbindenden Halteelementes gebildet ist, durch welches ein Zurückfedern der abgewinkelten Blende zum Reflektor hin und ein federndes Anliegen der Rastelemente an einer Innenfläche der Rastöffnungen besteht. Ein Zurückfedern der abgewinkelten Blende ist gegeben, da nach einem Abwinkeln der bogenförmigen Blende zur Linse hin eine federnde Rückstellkraft besteht.

Ein Ausführungsbeispiel nach der Erfindung ist in der Zeichnung dargestellt, und zwar zeigen:
- Figur 1: in einer Teilansicht einen vertikalen mittleren Schnitt durch eine Lichteinheit eines Fahrzeugscheinwerfers, welche ein eine Blende und eine Linse tragendes Gestell aufweist,
- Figur 2: einen Schnitt nach der Linie A-A in Figur 1,
- Figur 3: in einer Seitenansicht das die Linse tragende Gestell als Einzelteil, wobei die Blende noch nicht mit einem die Linse aufnehmenden Tragring des Gestells verrastet ist und
- Figur 4: in einer Einzelheit X in Figur 4 eine zwischen Blende und Tragring bestehende Verrastungsstelle.

Der Scheinwerfer für Fahrzeuge weist ein topfförmiges Gehäuse (18) und eine die Vorderseite des topfförmigen Gehäuses abschließende lichtdurchlässige Abschlußscheibe (19) auf. Die Abschlußscheibe (19) taucht mit ihrem äußeren umlaufenden Rand in ein Aufnahmebett (20) des Gehäuses (18) ein und ist in dem Aufnahmebett (20) mit dem Gehäuse (18) verklebt. In dem topfförmigen Gehäuse (18) ist ein Lichtsystem für Nebellicht und die nicht dargestellten Lichtsysteme für Fernlicht und asymmetrisches Abblendlicht eingesetzt. Das Lichtsystem für Nebellicht ist von der in den Figuren 1 und 2 dargestellten Lichteinheit gebildet, welches wesentlich kleiner baut als das Lichtsystem für asymmetrisches Abblendlicht.

Die Lichteinheit für Nebellicht weist einen aus Blech bestehenden ellipsoidförmigen Reflektor (1) auf, in dessen innerem Brennort eine Lichtquelle (2) angeordnet ist. Die Lichtquelle (2) ist von einer Lampe (21) gebildet, die mit ihrem Glaskolben voraus durch eine Öffnung (22) im Scheitelbereich des Reflektors (1) eingesetzt ist.

An dem vorderen umlaufenden Rand des Reflektors (1) ist ein aus Tiefziehblech hergestelltes Gestell (6) mit Tragbeinen (23) befestigt. Die Tragbeine (23) sind mit in ihrer Längsausdehnung verlaufenden Versteifungsrinnen (24) versehen und sind einstückig mit einem die Linse (3) aufnehmenden Tragring (15) des Gestells (6) verbunden. In den Tragring (15) sind von der Seite des Reflektors her die Linse (3) und ein die Linse (3) in dem Tragring (15) haltemder Sprengring (25) eingesetzt.

Die Linse (3) liegt mit einem umlaufenden äußeren Flansch an dem vorderen Rand (26) des Tragringes (15) an und der an der Innenseite der Linse (3) anliegende Sprengring (25) stützt sich an nach innen gestellten Haltelappen (27) des Tragringes (15) ab. Die Linse (3) taucht mit ihrer konvexen Vorderseite in eine Öffnung eines Abdeckteils (28) ein.

Die Blende (4) ist über ein armförmiges Halteelement (17) einstückig mit dem Tragring (15) des Gestells (6) ausgeführt. Das Halteelement (17) ist unterhalb der optischen Achse der Lichteinheit zwischen zwei Tragbeinen (23) des Gestells (6) angeordnet. In das armförmige Halteelement (17) sind zwei Versteifungsrinnen (29) eingebracht. Die Blende (4) ist von einem zylindrischen Blechabschnitt mit sehr kleiner Elastizität gebildet und ist wegen ihrer großen Ausdehnung ein fedemder Bogen. Es ist ausreichend, wenn der federnde Bogen an seinen freien Enden einen Federweg aufweist, der etwa der Wandstärke der Blende (4) entspricht. Die Blende (4) weist eine Blendenkante (5) auf, welche in einer horizontalen Fläche verläuft und sich zu ihren freien Enden hin verjüngt. Die freien Enden der Blende (4) sind zum äußeren Rand des Reflektors (1) hin gebogen und dienen als Rastelemente (8). Die Rastelemente (8) grenzen an die Fläche an, in welcher die Blendenkante (5) der Blende (4) verläuft und greifen in rechteckförmige Rastöffnungen (7) des Tragringes (15) ein. Die Rastöffnungen (7) sind aus dem Tragring (15) ausgestanzt und weisen eine zur Linse (3) hin gerichtete und als Anschlag für die Rastelemente (8) dienende schmale Innenfläche (13) auf. Die horizontal verlaufenden schmalen Innenflächen (14) der Rastöffnung (7) grenzen an das Rastelement (8) an und haltern das Rastelement (8) in vertikaler Richtung. Beim Einrasten der Rastelemente (8) in die Rastöffnung (7) gleiten die Rastelemente (8) mit der äußeren Fläche ihres abgerundeten Biegebereiches (10) an der inneren Kante (11) der Rastöffnung (7), welche dem Reflektor (1) zugewandet ist, entlang bis das Rastelement (8), bedingt durch die federnde Rückstellkraft des Halteelements (17), mit seiner zum Reflektor hin gerichteten schmalen Seitenfläche (12) an der zur Linse (3) hin gerichteten schmalen Innenfläche (13) der Rastöffnung (7) federnd anliegt.

Das armförmige Halteelement (17) der Blende (4) weist einen als Schwenkstelle (16) für die Blende (4) dienenden Biegebereich auf, um den die Blende (4) zur Linse hin geschwenkt ist. Nach dem selbsttätigen Verrasten der Rastelemente (8) der Blende (4) in den Rastöffnungen (7) des Tragringes (15) des Gestells (6) ist die Blendenkante (5) genau zur Linse (3) hin beabstandet und liegt in einem Brennort der Linse (3). Dadurch ist eine scharfe Abbildung der Hell-Dunkel-Grenze der Lichtfigur gegeben. Damit die Rastelemente (8) sich mit einer sehr großen Federkraft an der Kante (11) der Rastöffnungen (7) des Tragringes (15) abstützen, ist in die bogenförmige Blende (4) eine Versteifungsrinne (9) eingebracht, welche in ihrer Längsausdehnung horizontal zwischen den Rastelementen (8) nahe der Blendenkante (5) verläuft. Bei dem in Figur 3 gezeigten Gestell (6) ist in Richtung der optischen Achse gesehen die Blende (4) noch nicht in die vom Tragring gebildete Aufnahmeöffnung für die Linse (3) hineingeschwenkt. Dadurch kann die Linse (3) von der dem Reflektor (1) zugewandten Seite des Gestells (6) in den Tragring (15) eingesetzt werden. Durch das nachfolgende selbsttätige Verrasten der Blende (4) mit dem Tragring (15) ist eine Beschädigung der Linse (3) ausgeschlossen. Um die Blende (4) an den freien Enden der Tragbeine (23) vorbeischwenken zu können, sind in den der Linse (3) zugewandten Rand der Blende (4) nach innen gedrückte Auswölbungen (30) eingebracht.

## Patentansprüche

1. Scheinwerfer für Fahrzeuge mit einem Reflektor (1), mit einer in einem Brennort des Reflektors (1) angeordneten Lichtquelle (2), mit einer vor dem Reflektor (1) angeordneten Linse (3), mit einer zwischen Reflektor (1) und Linse (3) angeordneten und aus Blech bestehenden Blende (4), deren Blendenkante (5) die Hell-Dunkel-Grenze einer Lichtfigur erzeugt, und mit einem die Linse (3) und die Blende (4) tragenden Gestell (6), **dadurch gekennzeichnet, daß** die Blende (4) mit ihrer Blendenkante (5) bogenförmig verläuft und ein federndes Bogenteil ist, das an seinen freien Enden durch in Rastöffnungen (7) eingreifende Rastelemente (8) mit dem Gestell (6) verbunden ist und die Rastelemente (8) in den Rastöffnungen (7) haltert.

2. Scheinwerfer nach Anspruch 1, **dadurch gekennzeichnet, daß** die bogenförmige Blende (4) sich zu ihren freien Enden (8) hin verjüngt.

3. Scheinwerfer nach Anspruch 1 oder 2, **dadurch gekennzeichnet, daß** die bogenförmige Blende (4) mindestens eine eingedrückte Versteifungsrinne (9) aufweist, welche sich zu den freien Enden (8) der bogenförmigen Blende (4) hin erstreckt.

4. Scheinwerfer nach Anspruch 1, 2 oder 3, **dadurch gekennzeichnet, daß** die freien Enden (8) der bogenförmigen Blende (4) benachbart zu einer Fläche liegen, in welcher die Blendenkante (5) verläuft.

5. Scheinwerfer nach einem der Ansprüche 1 bis 4, **dadurch gekennzeichnet, daß** die Rastelemente (8) von zum Reflektor (1) hin abgewinkelten freien Enden der bogenförmigen Blende (4) gebildet sind.

6. Scheinwerfer nach Anspruch 5, **dadurch gekennzeichnet, daß** die abgewinkelten Rastelemente (8) der Blende (4) mit ihrem abgerundeten Biegebereich (10) federnd an der zum Reflektor (1) hin gerichteten inneren Kante (11) der Rastöffnungen (7) des Gestells (6) und mit der zum Reflektor (1) hin gerichteten schmalen Seitenfläche (12) an der zur Linse (3) hin gerichteten schmalen Innenfläche (13) der Rastöffnung (7) anliegen.

7. Scheinwerfer nach einem der Ansprüche 1 bis 6, **dadurch gekennzeichnet, daß** die Rastelemente (8) an die in Lichtaustrittsrichtung verlaufenden schmalen Seitenflächen (14) der Rastöffnung (7) angrenzen.

8. Scheinwerfer nach einem der Ansprüche 1 bis 7, **dadurch gekennzeichnet, daß** die in die Rastöffnungen (7) eingreifenden Rastelemente (8) zwischen den freien Enden (Rastelemente (8)) der bogenförmigen Blende (4) und einem die Linse (3) aufnehmenden Tragring (15) des Gestells (6) bestehen.

9. Scheinwerfer nach einem der Ansprüche 1 bis 8, **dadurch gekennzeichnet, daß** zwischen der bogenförmigen Blende (4) und dem Gestell (6) eine Schwenkstelle (16) besteht, um die die Blende (4) bis zu ihrer Verrastung mit dem Gestell (6) zur Linse (3) hin geschwenkt ist.

10. Scheinwerfer nach Anspruch 9, **dadurch gekennzeichnet, daß** die Schwenkstelle (16) von einem Biegebereich eines die bogenförmige Blende (4) mit dem Tragring (15) einstückig verbindenden Halteelements (17) gebildet ist, durch welches ein Zurückfedern der abgewinkelten Blende (4) zum Reflektor (1) hin und ein federndes Anliegen der Rastelemente (8) an einer Innenfläche (13) der Rastöffnungen (7) besteht.

## Claims

1. A headlamp for vehicles, comprising a reflector (1), comprising a light source (2) disposed at a focus of the reflector (1), comprising lens (3) disposed in front of the reflector (1), comprising a screen (4) which consists of sheet metal, which is disposed between the reflector (1) and the lens (3), and the screen edge (5) of which produces the light-dark boundary of an optical figure, and comprising a mount (6) which bears the lens (3) and the screen (4), **characterised in that** the screen (4) extends with its screen edge (5) in the form of an arc, and is a spring-like portion of an arc which is joined at its free ends to the mount (6) by locking elements (8) which fit into locking apertures (7), and which holds the locking elements (8) in the locking apertures (7).

2. A headlamp according to claim 1, **characterised in that** the arcuate screen (4) tapers towards its free ends (8).

3. A headlamp according to claim 1 or 2, **characterised in that** the arcuate screen (4) comprises at least one pressed-in stiffening groove (9) which extends to the free ends (8) of the arcuate screen (4).

4. A headlamp according to claim 1, 2 or 3, **characterised in that** the free ends (8) of the arcuate screen (4) are situated adjacent to a plane in which the screen edge (5) extends.

5. A headlamp according to any one of claims 1 to 4, **characterised in that** the locking elements (8) are formed by free ends of the arcuate screen (4) which are bent off towards the reflector (1).

6. A headlamp according to claim 5, **characterised in that** the bent-off locking elements (8) of the screen (4) are seated with their rounded bend region (10) under spring loading against the inner edge (11), which is set towards the reflector (1), of the locking apertures (7) of the mount (6), and are seated with their narrow side face (12), which is set towards the reflector (1), against the narrow inner face (13), which is set towards the lens (3), of the locking aperture (7).

7. A headlamp according to any one of claims 1 to 6, **characterised in that** the locking elements (8) adjoin the narrow side faces (14) of the locking aperture (7) which extend in the direction of light emergence.

8. A headlamp according to any one of claims 1 to 7, **characterised in that** the locking elements (8) which fit into the locking apertures (7) are present between the free ends (locking elements (8)) of the arcuate screen (4) and a supporting ring (15) on the mount (6), which supporting ring receives the lens (3).

9. A headlamp according to any one of claims 1 to 8, **characterised in that** a pivot point (16) is present between the arcuate screen (4) and the mount (6), about which pivot point the screen (4) is swung towards the lens (3) until it locks with the mount (6).

10. A headlamp according to claim 9, **characterised in that** the pivot point (16) is formed by a bend region of a holding element (17) which joins the arcuate screen (4) to the supporting ring (15) in one piece, and due to which there is spring-back of the bent-off screen (4) towards the reflector (1) and sprung seating of the locking elements (8) against an inner face (13) of the locking apertures (7).

## Revendications

1. Projecteur pour véhicules comportant un réflecteur (1), une source lumineuse (2) agencée dans un foyer du réflecteur (1), une lentille (3) agencée devant le réflecteur (1), un obturateur (4) en tôle agencé entre le réflecteur (1) et la lentille (3), dont l'arête d'obturateur (5) engendre la limite de clair-obscur d'un motif lumineux, et un cadre (6) portant la lentille (3) et l'obturateur (4), **caractérisé en ce que** l'obturateur (4) s'étend en forme d'arc avec son arête d'obturateur (5) et forme une partie d'arc à effet ressort qui est reliée à ses extrémités libres au cadre (6) par des éléments d'enclenchement (8) s'engageant dans des ouvertures d'enclenchement (7) et qui retient les éléments d'enclenchement (8) dans les ouvertures d'enclenchement (7).

2. Projecteur selon la revendication 1, **caractérisé en ce que** l'obturateur (4) en forme d'arc se rétrécit vers ses extrémités libres (8).

3. Projecteur selon l'une ou l'autre des revendications 1 et 2, **caractérisé en ce que** l'obturateur (4) en forme d'arc présente au moins une rainure de renforcement (8) en renfoncement qui s'étend vers les extrémités libres (8) de l'obturateur (4) en forme d'arc.

4. Projecteur selon la revendication 1, 2 ou 3, **caractérisé en ce que** les extrémités libres (8) de l'obturateur (4) en forme d'arc se trouvent au voisinage d'une surface dans laquelle s'étend l'arête d'obturateur (5).

5. Projecteur selon l'une des revendications 1 à 4, **caractérisé en ce que** les éléments d'enclenchement (8) sont formés par des extrémités libres, coudées vers le réflecteur (1), de l'obturateur en forme d'arc (5).

6. Projecteur selon la revendication 5, **caractérisé en ce que** les éléments d'enclenchement (8) coudés de l'obturateur (4) sont en appui avec leur région de courbure (10) arrondie, de manière élastique sur l'arête intérieure (11), dirigée vers le réflecteur (1), des ouvertures d'enclenchement (7) du cadre (6), et sont en appui avec leur surface latérale (12) étroite dirigée vers le réflecteur (1), sur la surface intérieure (13) étroite, dirigée vers la lentille (3), de l'ouverture d'enclenchement (7).

7. Projecteur selon l'une des revendications 1 à 6, **caractérisé en ce que** les éléments d'enclenchement (8) sont adjacents aux surfaces latérales (14) étroites de l'ouverture d'enclenchement (7), qui s'étendent en direction de sortie de la lumière.

8. Projecteur selon l'une des revendications 1 à 7, **caractérisé en ce que** les éléments d'enclenchement (8) s'engageant dans les ouvertures d'enclenchement (7) sont prévus entre les extrémités libres (éléments d'enclenchement (8)) de l'obturateur (4) en forme d'arc et une bague porteuse (15) du cadre (6), laquelle reçoit la lentille (3).

9. Projecteur selon l'une des revendications 1 à 8, **caractérisé en ce qu'**entre l'obturateur (4) en forme d'arc et le cadre (6) se trouve un point de pivotement autour duquel l'obturateur (4) est pivoté vers la lentille (3) jusqu'à son enclenchement avec le cadre (6).

10. Projecteur selon la revendication 9, **caractérisé en ce que** le point de pivotement (16) est formé par une région de courbure d'un élément de retenue (17) reliant d'un seul tenant l'obturateur (4) en forme d'arc avec la bague porteuse (15), et ledit élément de retenue permet un retour élastique de l'obturateur (4) coudé, vers le réflecteur (1), et un appui élastique des éléments d'enclenchement (8) sur une surface intérieure (13) des ouvertures d'enclenchement (7).
